# FASCICULE DE BREVET EUROPEEN

(11) **EP 3 754 154 B1**
(45) Date de publication et mention de la délivrance du brevet: **10.08.2022**
(21) Numéro de dépôt: 20179234.8
(22) Date de dépôt: 10.06.2020
(51) Int. Cl.: E21B 7/20, E02D 7/00

(54) **MACHINE POUR FORER UN SOL RECOUVERT D'UNE COUCHE POREUSE, ET PROCÉDÉ CORRESPONDANT**
MASCHINE ZUM AUFBOHREN EINES MIT EINER PORÖSEN SCHICHT BEDECKTEN BODENS, UND ENTSPRECHENDES VERFAHREN
MACHINE FOR DRILLING A FLOOR COVERED WITH A POROUS LAYER, AND CORRESPONDING METHOD

(30) Priorité: 21.06.2019 FR 1906753
(43) Date de publication de la demande: 23.12.2020
(73) Titulaire: Soletanche Freyssinet, 92500 Rueil Malmaison (FR)
(72) Inventeur: DEMARCQ, Bruno, 92500 Rueil Malmaison (FR); REYNA, Christophe, 92500 Rueil Malmaison (FR); SITERRE, Maxime, 92500 Rueil Malmaison (FR)
(74) Mandataire: Cabinet Beau de Loménie

(56) Documents cités:
- EP-A1- 3 002 371
- FR-A1- 2 869 066
- FR-A1- 2 998 593

## Description

### Domaine Technique

La présente invention concerne le domaine des techniques de forage dans le sol, et plus particulièrement les techniques de forage dites de petite perforation sous circulation de fluide.

### Technique antérieure

Il est connu, pour installer dans un sol un ancrage, c'est-à-dire un micro-pieu, de réaliser d'abord un forage en entrainant en rotation un outil de coupe qui va excaver le sol. Pendant le forage, on injecte en général un liquide, appelé fluide de forage, afin de refroidir et lubrifier l'outil de coupe et d'évacuer les déblais.

On dispose ensuite une armature dans le forage, ou bien on laisse l'outil dans le forage avec sa tige d'entraînement, avant d'y injecter un coulis de scellement.

Toutefois, une telle technique de forage sous circulation de fluide peut endommager le sol du lieu de travail, ou plateforme, notamment en raison des infiltrations du fluide de forage tout autour du forage et en raison des contraintes mécaniques s'exerçant au niveau de la couche de surface. Cela est particulièrement problématique dans le cas des sols présentant une couche poreuse devant être préservée tout autour du forage, tel que les forages sur des installations ferroviaires qui présentent une couche supérieure de ballast.

Une solution pour protéger une plateforme contre les infiltrations est de récupérer le fluide en tête de forage. Une telle solution se fait généralement en creusant une fosse dans laquelle une aspiration (pompe) est plongée. Alternativement, il existe aussi des bacs percés au droit du forage et muni d'une bouche d'aspiration, ce qui permet d'éviter le creusement de la fosse.

Toutefois, le creusement d'une fosse ou l'installation de bacs percés au droit du forage est contraignant et rend le forage dépendant de la bonne réalisation d'étapes antérieures.

Par ailleurs, afin de protéger la couche de terrain de surface, il est également possible d'utiliser un tubage sur la couche concernée.

Toutefois, pour que l'étanchéité par tubage soit efficace, il faut généralement utiliser un matériel muni d'une double tête, c'est-à-dire permettant une mise en rotation indépendante du tube et de la tige. Or, un tel matériel à double tête est onéreux et volumineux, ce qui limite sa facilité de déplacement.

FR2998593 et FR2869066 divulguent des techniques connues de forage utilisant un tube de protection.

### Exposé de l'invention

La présente invention vise à résoudre les différents problèmes techniques énoncés précédemment. En particulier la présente invention vise à proposer une machine permettant de limiter les infiltrations de fluide de forage et de préserver la couche supérieure du sol foré. Plus précisément, la présente invention vise à proposer une machine de forage permettant de ne pas déstructurer la plateforme et ne nécessitant pas de pose d'un bac de récupération.

Ainsi, selon un aspect, il est proposé une machine pour forer, sous circulation de fluide, un sol recouvert d'une couche poreuse, par exemple une couche de ballast. La machine comporte une tête d'entraînement pour entraîner en rotation une tige de forage, et des moyens de circulation d'un fluide de forage configurés pour injecter un fluide de forage à travers la tige de forage.

La machine est également configurée pour insérer, à travers la couche poreuse, un tube de protection s'étendant autour de la tige de forage et laissant un espace tubulaire intercalaire entre la tige de forage et le tube de protection. La machine comprend également des premiers moyens de récupération du fluide de forage configurés, lors de l'insertion du tube de protection à travers la couche poreuse, pour aspirer, depuis l'extrémité supérieure du tube de protection, le fluide de forage issu de la tige de forage, présent à l'extrémité inférieure du tube de protection et remontant, de préférence, via ledit espace tubulaire intercalaire.

Ainsi, la machine selon la présente invention utilise un tubage de protection, en plus de la tige de forage, sans utiliser de double tête, pour conserver l'intégrité de la plateforme, et notamment de la couche poreuse, et assure l'étanchéité par une aspiration continue en tête de tubage. Il est alors possible d'avoir une utilisation autonome de la machine ne nécessitant pas d'étape antérieure, telle que la mise en place d'une fosse ou de bacs percés, tout en limitant les infiltrations de fluide de forage, notamment dans la couche poreuse.

Préférentiellement, la machine comprend également des deuxièmes moyens de récupération du fluide de forage, les deuxièmes moyens de récupération étant configurés pour évacuer le fluide de forage issu de la tige de forage et ressortant par l'extrémité supérieure du tube de protection, de préférence via ladit espace tubulaire intercalaire, lorsque le tube de protection est positionné à travers la couche poreuse.

Lorsque la couche poreuse a été traversée, le tube de protection reste en place, pour continuer d'isoler le forage, et notamment la circulation de fluide de forage, de la couche poreuse. D'ailleurs, le tube de protection est désolidarisé de la machine, et notamment de la tête d'entraînement. Dans le même temps, l'outil de forage continue de creuser, sous la couche poreuse, avec une circulation de fluide : ce dernier est alors récupéré à travers l'espace tubulaire intercalaire entre le tube de protection et la tige de forage.

Préférentiellement, les premiers et deuxièmes moyens de récupération comportent une pompe commune et un moyen de liaison configuré pour relier la pompe commune aux premiers moyens de récupération lors de l'insertion du tube de protection à travers la couche poreuse, et pour relier la pompe commune aux deuxièmes moyens de récupération lorsque le tube de protection est positionné à travers la couche poreuse.

Comme indiqué précédemment, le fluide de forage n'est pas récupéré de la même façon dans les différentes étapes du forage, notamment parce que le tube de protection est inséré progressivement avec la tige de forage dans un premier temps, puis reste statique dans un deuxième temps, lorsqu'il est positionné au travers de la couche de forage. Ainsi, les moyens de récupération utilisés sont différents selon les étapes de forage, mais peuvent être reliés à des mêmes moyens de pompage afin de limiter les coûts et le volume de la machine.

Préférentiellement, les deuxièmes moyens de récupération sont configurés pour être positionnés à l'extrémité supérieure du tube de protection lorsque le tube de protection est positionné à travers la couche poreuse, les deuxièmes moyens de récupération comportant un réservoir, de préférence en forme de couronne, dans lequel vient se verser le fluide de forage ressortant du tube de protection, et un joint périphérique, de préférence circulaire, venant créer une étanchéité entre le réservoir et la paroi extérieure du tube de protection.

Une fois le tube de protection positionné à travers la couche poreuse, l'extrémité supérieure de celui-ci vient généralement affleurer la surface du sol foré. Ainsi, le fluide de forage injecté au niveau de l'outil de forage peut remonter seul, sous l'effet de la pression et/ou du débit, jusqu'à ladite extrémité supérieure du tube de protection. Il ne suffit plus alors, pour récupérer ce fluide de forage, que de le recueillir dans un réservoir situé à l'extrémité supérieure du tube de protection, et de l'aspirer avec une pompe.

Préférentiellement, le joint périphérique est un joint gonflable. Le joint gonflable permet une installation aisée à l'extrémité supérieure du tube de protection, tout en garantissant une étanchéité voulue grâce au contrôle de la pression appliquée dans le joint gonflable.

Préférentiellement, la tête d'entraînement est configurée pour entraîner également en rotation le tube de protection, de préférence en même temps que la tige de forage, lors de l'insertion du tube de protection à travers la couche poreuse.

L'entraînement en rotation du tube de protection permet de faciliter son insertion dans le sol, et notamment à travers la couche poreuse, en même temps que la tige de forage. Un tel entraînement ne nécessite pas de matériel double tête, mais peut être effectué de manière simultanée avec la tige de forage. Une fois le tube de protection positionné, il suffit alors de le désolidariser de la tête d'entraînement pour le laisser en place, et de continuer uniquement avec la tige de forage.

Préférentiellement, la tête d'entrainement comporte des moyens de montage de la tige de forage, présentant un premier diamètre déterminé, et des moyens de montage du tube de protection, présentant un deuxième diamètre déterminé supérieur au premier diamètre déterminé.

Dans un tel mode de réalisation, la tige de forage et le tube de protection sont montés sur la tête par des moyens de montage pouvant différer uniquement par leur diamètre. On facilite ainsi l'utilisation de la machine, en permettant des procédures d'installation et de retrait qui sont similaires pour le tube de protection et la tige de forage.

Préférentiellement, les premiers moyens de récupération du fluide sont montés sur la tête d'entraînement, par exemple au-dessus des moyens de montage du tube protection.

Un tel montage des premiers moyens de récupération sur la tête d'entraînement permet de garder l'aspiration à l'extrémité supérieure du tube de protection pendant toute la durée d'enfoncement dudit tube de protection à travers la couche poreuse et la couche sous-jacente.

Selon un autre aspect, il est également proposé un train travaux comprenant une machine pour forer un sol recouvert d'une couche poreuse telle que décrite précédemment.

Comme indiqué précédemment, la machine pour forer a été conçue de manière à permettre l'utilisation d'un matériel standard, et non du matériel lourd comme une double tête ou bien du matériel spécifique en doublon pour le tube protecteur d'une part et pour la tige de forage d'autre part. Il devient alors possible de l'installer sur un véhicule ferroviaire, tel qu'un train-travaux, pour pouvoir la déplacer le long de chantier, au fur et à mesure de l'avancée des travaux.

Préférentiellement, le train travaux comprend un réservoir de fluide de forage relié à la tête d'entraînement, des moyens d'aspiration du fluide de forage configurés pour être reliés aux moyens de récupération, et des moyens de fournitures d'un coulis de ciment configurés pour être reliés à la tête d'entraînement.

Un tel train travaux peut ainsi transporter les différents éléments nécessaires au fonctionnement de la machine pour forer et à la réalisation des travaux.

Préférentiellement, le train travaux comprend également un système de récupération des boues, par exemple un bac de décantation, monté en aval des moyens de récupération.

En particulier, le système de récupération des boues peut être configuré pour fonctionner avec les boues issues des premiers moyens de récupération et des boues issues des deuxièmes moyens de récupération. Le système de récupération des boues permet notamment de récupérer une partie du fluide de forage directement sur le train travaux pour le réutiliser in situ, et permet de stocker la matière enlevée lors du forage afin de limiter l'impact des travaux sur le site.

Selon un autre aspect, il est également proposé un procédé de forage, sous circulation de fluide, dans un sol recouvert d'une couche poreuse, par exemple une couche de ballast. Selon le procédé, on entraîne en rotation une tige de forage, et on injecte un fluide de forage à travers la tige de forage, de préférence pendant la rotation de la tige de forage.

Durant une première étape, on insère, à travers la couche poreuse, un tube de protection s'étendant autour de la tige de forage et laissant un espace tubulaire intercalaire entre la tige de forage et le tube de protection, et on aspire, depuis l'extrémité supérieure du tube de protection, le fluide de forage issu de la tige de forage, présent à l'extrémité inférieure du tube de protection et remontant, de préférence, via ledit espace tubulaire intercalaire, lors de l'insertion du tube de protection à travers la couche poreuse.

Préférentiellement, durant une deuxième étape, lorsque le tube de protection est positionné à travers la couche poreuse, on laisse en place le tube de protection et on évacue le fluide de forage issu de la tige de forage et ressortant par l'extrémité supérieure du tube de protection, de préférence via ledit espace tubulaire intercalaire.

Préférentiellement, durant la première étape, on entraîne le tube de protection en même temps qu'une première partie de tige de forage équipée, à son extrémité, d'un outil, puis, durant la deuxième étape, on assemble une deuxième partie de tige de forage à la première partie de tige de forage et on entraîne les deux parties de tige de forage en rotation tout en injectant un fluide de forage à travers et en évacuant le fluide ressortant par l'extrémité supérieure du tube de protection, de préférence via ledit espace tubulaire intercalaire.

### Brève description des dessins

[Fig. 1] La figure 1 représente une vue en perspective de la machine pour forer selon l'invention ;
[Fig. 2] La figure 2 détaille la circulation des fluides de la machine pour forer lors de l'installation du tube de protection ;
[Fig. 3] La figure 3 illustre les deux configurations de la machine pour forer lors de l'installation du tube de protection et lorsque le tube de protection est installé ;
[Fig. 4] La figure 4 illustre les différentes étapes successives de mise en œuvre du procédé de forage avec la machine pour forer illustrée à la figure 1 ; et
[Fig. 5] La figure 5 illustre une partie d'un train-travaux avec une machine pour forer telle qu'illustrée à la figure 1.

### Description des modes de réalisation

Sur la figure 1, on a représenté une machine pour forer 1 selon la présente invention. La machine pour forer 1 comporte ainsi un support 2 sur laquelle est monté un châssis 4.

Le support 2 est destiné à venir, solidairement, sur un porteur ferroviaire (non représenté), classiquement un wagon ferroviaire, permettant de transporter et d'acheminer la machine pour forer 1 le long des rails R d'une voie ferrée. Un tel mode de réalisation est particulièrement avantageux lorsque la machine pour forer 1 est utilisée pour installer des micro-pieux de pylône de caténaires le long de la voie ferrée, à travers la couche de ballast.

Afin de déployer et de ranger la machine pour forer 1 sur le wagon, le châssis 4 est monté en rotation sur le support 2, par rapport à un axe vertical : il est ainsi possible de positionner l'outil de forage à côté du porteur ferroviaire, ou bien au-dessus du porteur ferroviaire, selon que la machine pour forer 1 doit installer un micro-pieu de pylône ou bien doit être déplacée.

La machine pour forer 1 comprend également un mât 6 s'étendant selon une direction longitudinale, et monté pivotant sur le châssis 4, par rapport à un axe horizontal, par exemple via des vérins 8. Les vérins 8 permettent ainsi de positionner le mât 6 horizontalement, notamment au-dessus du porteur ferroviaire, lorsque la machine pour forer 1 doit être déplacée, ou bien verticalement, tel qu'illustré sur la figure 1, lorsque la machine pour forer 1 doit installer un micro-pieu de pylône.

En position de forage, telle qu'illustrée à la figure 1, le mât 6 comporte une extrémité inférieure 6a destinée à venir en appui sur la surface à forer.

La machine pour forer 1 comporte en outre un chariot 10 monté coulissant le long du mât 6. Le chariot 10 peut être déplacé le long du mât 6 par des moyens connus par ailleurs et non représentés ici.

Le chariot 10 comporte notamment une table de rotation 12 configurée pour entraîner en rotation une tête d'entraînement 14 sur laquelle sera monté l'outil de forage. Comme cela sera expliqué plus bas, l'outil de forage de la présente machine pour forer 1 comprend d'une part une tige de forage et d'autre part un tube de protection indépendant de la tige de forage et entourant cette dernière au niveau de la portion supérieure du forage.

En particulier, et comme illustré à la figure 2, la tête d'entraînement 14 comporte notamment des premiers moyens de montage 16, par exemple un taraudage, configurés pour permettre le montage d'une tige de forage 18, comportant un filetage externe correspondant, sur la tête d'entraînement 14. La tête d'entraînement 14 comporte également des deuxièmes moyens de montage 20, par exemple un filetage externe, configurés pour permettre le montage d'un tube de protection 22, comportant un taraudage correspondant, sur la tête d'entraînement 14.

Comme on peut le constater, les premiers moyens de montage 16 et les deuxièmes moyens de montage 20 sont disposés coaxialement sur la tête d'entraînement 14, afin d'obtenir un montage de la tige de forage 18 parallèle au montage du tube de protection 22, et comprennent des diamètres différents correspondant à ceux de la tige de forage 18 et du tube de protection 22. Surtout, la tige de forage 18 et le tube de protection 22 sont entraînés simultanément, ensemble, par la tête d'entraînement 14 lorsqu'ils sont montés sur les moyens 16 et 20 respectivement.

Afin de faciliter le forage, la machine pour forer 1 comporte également un circuit de circulation d'un fluide de forage. Le fluide de forage peut par exemple être de l'eau, et est mis en circulation par la machine pour forer 1 dans la zone de forage afin d'en extraire la matière forée.

La tête d'entraînement 14 comporte ainsi un canal d'alimentation 24 en fluide de forage relié à des moyens d'alimentation et circulation sous pression d'un fluide de forage (non représentés). La tige de forage 18 comprend également un canal axial 26 qui vient en communication fluidique avec le canal d'alimentation 24 de la tête d'entraînement 14 lorsque la tige de forage 18 est montée sur la tête d'entraînement 14. Le fluide de forage est ainsi injecté sous pression à l'intérieur de la tige de forage 18, afin d'en ressortir à l'autre extrémité de la tige de forage 18 sur laquelle est montée un outil de coupe 28 (voir figure 3).

Afin de protéger la plateforme dans laquelle est réalisé le forage, et notamment afin d'éviter que le fluide de forage, avec la matière qu'il entraîne, ne vienne se répandre autour de la zone de forage, et notamment la couche de poreuse P de ballast, le tube de protection 22 est conçu avec un diamètre intérieur supérieur au diamètre extérieur de la tige de forage 18, de manière à créer, lorsque la tige de forage 18 et le tube de protection 22 sont montés sur la tête d'entraînement 14, un espace tubulaire intercalaire 29 s'étendant depuis l'extrémité inférieure du tube de protection 22 jusqu'aux premiers et deuxièmes moyens de montage 16, 20 de la tête d'entraînement 14.

Par ailleurs, la tête d'entraînement 14 est configurée pour prolonger l'espace tubulaire intercalaire 29 au-delà des premiers et deuxièmes moyens de montage 16, 20, jusqu'à des premiers moyens de récupération 30 de fluide de forage. Comme illustré sur la configuration (1) de la figure 3, les premiers moyens de récupération 30 sont montés sur la tête d'entraînement 14, au-dessus des premiers et deuxièmes moyens de montage 16, 20, et permettent de récupérer, ou d'aspirer grâce à des moyens d'aspiration non-représentés, le fluide de forage chargé de matière forée et remontant du fond du forage via l'espace tubulaire intercalaire 29. Cette récupération, ou aspiration, du fluide de forage chargé en matière forée s'effectue au fur et mesure, et pendant toute la descente de la tige de forage 18 et du tube de protection 22 dans le sol, et plus particulièrement dans la couche supérieure poreuse P de ballast.

Par ailleurs, et comme illustré sur la configuration (2) de la figure 3, la machine pour forer 1 comprend également des deuxièmes moyens de récupération 32 montés à l'extrémité inférieure 6a du mât 6 et configurés pour récupérer, ou aspirer, le fluide de forage chargé en matière forée sortant du tube de protection 22 lorsque celui-ci est positionné à travers la couche poreuse P de ballast et est désolidarisé de la tête d'entraînement 14. En particulier, la machine pour forer 1 peut comprendre des moyens d'aspiration (non représentés), par exemple une pompe, uniques configurés pour être reliés aux premiers moyens de récupération 30 et/ou aux deuxièmes moyens de récupération 32 selon l'étape du procédé de forage. Par exemple, les moyens d'aspiration peuvent comprendre un moyen de liaison pour venir se relier aux premiers moyens de récupération 30 puis aux deuxièmes moyens de récupération 32.

Les deuxièmes moyens de récupération 32 peuvent par exemple comprendre un réservoir sous forme de couronne monté autour du tube de protection 22, et un joint circulaire, de préférence gonflable, configuré pour venir créer une étanchéité entre la paroi extérieure du tube de protection 22 et le réservoir des deuxièmes moyens de récupération 32. Le fluide de forage, chargé de matière forée, ressortant par l'extrémité supérieure du tube de protection 22 vient alors s'écouler dans le réservoir des deuxièmes moyens de récupération 32 avant d'être, par exemple, aspiré vers un moyen de traitement (non représenté) tel qu'un bac de décantation permettant de séparer le fluide de forage et la matière forée puis de réutiliser le fluide de forage.

A l'aide de la figure 4, on va maintenant décrire un exemple de procédé de forage, sous circulation de fluide, d'un sol S recouvert d'une couche poreuse P, par exemple de ballast.

A l'étape (A), le mât 6 est positionné verticalement avec son extrémité inférieure 6a en appui sur la surface à forer. Le chariot 10 entraînant en translation la tête d'entraînement est positionné en haut du mât 6, avec la tête d'entraînement 14 située au droit de la zone à forer.

A l'étape (B), la tête d'entraînement 14 est pivotée, au niveau du chariot 10, de 90° afin de libérer l'accès à la zone à forer.

A l'étape (C), le tube de protection 22 est positionné au-dessus de la zone à forer, à l'extrémité inférieure 6a du mât 6 formant un guide pour le tube de protection 22.

A l'étape (D), la première portion de la tige de forage 18, qui comporte à son extrémité l'outil de coupe 28 et qui constitue une armature avec outil perdu, est positionnée à l'intérieur du tube de protection 22, comme cela est visible sur la portion représentée en coupe de l'étape (D).

A l'étape (E), la tête d'entraînement 14 est à nouveau pivotée, au niveau du chariot 10, de 90° pour revenir au droit de la zone à forer, au-dessus du tube de protection 22 et de la tige de forage 18.

A l'étape (F), le chariot 10 est descendu de manière à permettre le montage de la tige de forage 18 sur les premiers moyens de montage 16 correspondant, puis le montage du tube de protection 22 sur les deuxièmes moyens de montage 20 correspondant.

Une fois le tube de protection 22 et la tige de forage 18 montés sur la tête d'entraînement 14, ceux-ci sont mis en rotation par la tête d'entraînement en même temps que le chariot 10 descend le long du mât 6. La tige de forage 18 et le tube de protection 22 commencent donc à forer la couche poreuse P de ballast et à s'enfoncer à l'intérieur, jusqu'à ce que le tube de protection 22 soit enfoncé dans et à travers la couche poreuse P de ballast (étape (G)). Pendant toute l'étape (F), le fluide de forage est, d'une part, injecté, via la tête d'entraînement 14, à travers la tige de forage 18 pour ressortir au niveau de l'outil de coupe 28, puis, d'autre part, ré-aspiré depuis l'extrémité supérieure du tube de protection 22, via l'espace tubulaire intercalaire, par les premiers moyens de récupération 30 montés sur la tête d'entraînement 14. En effet, le fluide de forage devant « remonter » toute la longueur du tube de protection 22 jusqu'à la tête d'entraînement qui peut se situer très au-dessus de la surface à forer, la pression d'injection du fluide de forage peut s'avérer insuffisante, de sorte qu'une aspiration forcée au niveau des premiers moyens de récupération 30 est alors nécessaire. Ainsi, tout au long de l'étape (F), le fluide de forage est récupéré au fur et à mesure de son injection dans la tige de forage 18, ce qui permet de limiter l'impact de sa circulation sur la zone entourant le forage.

A l'étape (G), le tube de protection 22 est positionné au travers de la couche poreuse P de ballast, et peut alors être désolidarisé de la tête d'entraînement 14. Une fois désolidarisé, les deuxièmes moyens de récupération 32 peuvent être solidarisés sur le tube de protection 22, par exemple le joint annulaire gonflable peut être gonflé de manière à rendre étanche la liaison entre le tube de protection 22 et le réservoir des deuxièmes moyens de récupérations 32.

A l'étape (H), le chariot 10 portant la tête d'entraînement 14 est d'abord remonté partiellement de manière à faire remonter la tige de forage 18 suffisamment pour pouvoir la désolidariser à son tour de la tête d'entraînement 14, puis le chariot 10 est remonté en haut du mât 6.

A l'étape (I), la tête d'entraînement 14 est pivotée, au niveau du chariot 10, de 90° afin de libérer l'accès à la zone à forer, et une deuxième portion de la tige de forage 18 est positionnée puis montée sur la première portion de la tige de forage 18.

A l'étape (J), la tête d'entraînement 14 est à nouveau pivotée, au niveau du chariot 10, de 90° pour revenir au droit de la zone à forer, au-dessus de la tige de forage 18 (qui comporte à présent deux portions), et celle-ci est alors montée sur la tête d'entraînement 14.

A l'étape (K), la tige de forage 18 est mise en rotation par la tête d'entraînement 14 en même temps que le chariot 10 descend le long du mât 6. La tige de forage 18 continue donc à forer le sol S, au-delà de l'extrémité inférieure du tube de protection 22. Pendant toute l'étape (K), le fluide de forage est, d'une part, injecté, via la tête d'entraînement 14, à travers la tige de forage 18 pour ressortir au niveau de l'outil de coupe 28, puis, d'autre part, circule, via l'espace tubulaire intercalaire, jusqu'à l'extrémité supérieure du tube de protection 22. L'extrémité supérieure du tube de protection 22 étant libre et se situant légèrement au-dessus de la surface forée, le fluide de forage chargé en matière forée peut alors ressortir tout seul, sous l'effet de la pression d'injection, et venir couler dans le réservoir des deuxièmes moyens de récupération 32 pour être aspiré ensuite par les moyens d'aspiration. Ainsi, tout au long de l'étape (K), le fluide de forage est récupéré au fur et à mesure de son injection dans la tige de forage 18, ce qui permet de limiter l'impact de sa circulation sur la zone entourant le forage.

A l'étape (L), le chariot 10 portant la tête d'entraînement 14 est d'abord remonté partiellement de manière à faire remonter la tige de forage 18 suffisamment pour pouvoir la désolidariser de la tête d'entraînement 14, puis le chariot 10 est complètement remonté en haut du mât 6 de manière à pouvoir reproduire, autant de fois que souhaitées, les étapes (I) à (L).

Une fois les étapes d'installation de la tige de forage 18 effectuées, un coulis de ciment peut alors être injecté dans la tige de forage afin de sceller celle-ci dans le sol S et obtenir ainsi un micro-pieu de pylône de caténaire.

Ainsi, on obtient un micro-pieu formé d'une part par une tige de forage et d'autre part par un tube de protection venant renforcer le maintien de la tige de forage dans le sol. Le tube de protection est positionné dans le sol, à travers une couche de ballast, sans que cette dernière ou la surface de la zone à forer ne soit impactée par le forage effectué.

Par ailleurs, grâce à sa compacité, notamment en raison de sa simple tête, et de son poids limité, la machine pour forer 1 est adaptée pour être installée sur un wagon ferroviaire et pour circuler rapidement, avec des virages importants. Ainsi, il est possible d'obtenir un train travaux 34, dont une partie est illustrée sur la figure 5, comportant une machine pour forer 1 telle que décrite précédemment, et permettant d'installer les micro-pieux de pylônes de caténaires le long de la voie ferrée sur lequel il circule.

Le train travaux 34 peut ainsi comprendre, en plus de la machine pour forer 1, des moyens d'alimentation et de circulation, sous pression, d'un fluide de forage (non représentés), reliés à la tête d'entraînement, des moyens de fournitures d'un coulis de ciment (non représentés) configurés pour être reliés à la tête d'entraînement 14 lors du scellement de la tige de forage 18 dans le forage.

Le train travaux 34 peut également comprendre des moyens d'aspiration 36 du fluide de forage chargé de matière forée, configurés pour être reliés aux premiers ou aux deuxièmes moyens de récupération 30, 32, ainsi qu'un bac de décantation 38 monté en aval des moyens d'aspiration 36 et permettant de séparer le fluide de forage et la matière forée, afin de permettre une réutilisation du fluide de forage.

Ainsi, grâce à la machine à forer et au train travaux comportant une telle machine à forer, il devient possible d'installer facilement des micro-pieux de pylônes de caténaire, le long d'une voie ferrée, tout en préservant la couche supérieure de ballast, et plus généralement l'environnement de la voie ferrée.

## Revendications

1. Machine pour forer (1), sous circulation de fluide, un sol (S) recouvert d'une couche poreuse (P), par exemple une couche de ballast, dans laquelle la machine (1) comporte :
- une tête d'entraînement (14) pour entraîner en rotation une tige de forage (18), et
- des moyens de circulation d'un fluide de forage configurés pour injecter un fluide de forage à travers la tige de forage (18),
dans laquelle la machine (1) est également configurée pour insérer, à travers la couche poreuse (P), un tube de protection (22) s'étendant autour de la tige de forage (18) et laissant un espace tubulaire intercalaire (29) entre la tige de forage (18) et le tube de protection (22), et dans laquelle la machine (1) comprend également des premiers moyens de récupération (30) du fluide de forage configurés, lors de l'insertion du tube de protection (22) à travers la couche poreuse (P), pour aspirer, depuis l'extrémité supérieure du tube de protection (22), le fluide de forage issu de la tige de forage (18) et présent à l'extrémité inférieure du tube de protection (22).

2. Machine (1) selon la revendication 1, dans laquelle les premiers moyens de récupération (30) du fluide de forage sont configurés, lors de l'insertion du tube de protection (22) à travers la couche poreuse (P), pour aspirer, depuis l'extrémité supérieure du tube de protection (22), le fluide de forage issu de la tige de forage (18), présent à l'extrémité inférieure du tube de protection (22) et remontant via ledit espace tubulaire intercalaire (29).

3. Machine (1) selon la revendication 1 ou 2, comprenant également des deuxièmes moyens de récupération (32) du fluide de forage, les deuxièmes moyens de récupération (32) étant configurés pour évacuer le fluide de forage issu de la tige de forage (18) et ressortant par l'extrémité supérieure du tube de protection (22), via ledit espace tubulaire intercalaire (29), lorsque le tube de protection (22) est positionné à travers la couche poreuse (P).

4. Machine (1) selon la revendication 3, dans laquelle les premiers et deuxièmes moyens de récupération (30, 32) comportent une pompe commune et un moyen de liaison configuré pour relier la pompe commune aux premiers moyens de récupération (30) lors de l'insertion du tube de protection (22) à travers la couche poreuse (P), et pour relier la pompe commune aux deuxièmes moyens de récupération (32) lorsque le tube de protection (22) est positionné à travers la couche poreuse (P).

5. Machine selon la revendication 3 ou 4, dans laquelle les deuxièmes moyens de récupération sont configurés pour être positionnés à l'extrémité supérieure du tube de protection lorsque le tube de protection est positionné à travers la couche poreuse, les deuxièmes moyens de récupération comportant un réservoir, de préférence en forme de couronne, dans lequel vient se verser le fluide de forage ressortant du tube de protection, et un joint périphérique, de préférence circulaire, venant créer une étanchéité entre le réservoir et la paroi extérieure du tube de protection.

6. Machine (1) selon la revendication 5, dans laquelle le joint périphérique est un joint gonflable.

7. Machine (1) selon l'une des revendications 1 à 6, dans laquelle la tête d'entraînement (14) est configurée pour entraîner également en rotation le tube de protection (22), de préférence en même temps que la tige de forage (18), lors de l'insertion du tube de protection (22) à travers la couche poreuse (P).

8. Machine (1) selon la revendication 7, dans laquelle la tête d'entrainement (14) comporte des moyens de montage (16) de la tige de forage (18), présentant un premier diamètre déterminé, et des moyens de montage (20) du tube de protection (22), présentant un deuxième diamètre déterminé supérieur au premier diamètre déterminé.

9. Machine (1) selon la revendication 8, dans laquelle les premiers moyens de récupération (30) du fluide sont montés sur la tête d'entraînement (14), par exemple au-dessus des moyens de montage (20) du tube protection (22).

10. Train travaux (34) comprenant une machine (1) pour forer un sol (S) recouvert d'une couche poreuse (P) selon l'une des revendications 1 à 9.

11. Train travaux (34) selon la revendication précédente, comprenant des moyens d'alimentation d'un fluide de forage reliés à la tête d'entraînement (14), des moyens d'aspiration du fluide de forage (36) configurés pour être reliés aux moyens de récupération (30, 32), et des moyens de fournitures d'un coulis de ciment configurés pour être reliés à la tête d'entraînement (14).

12. Train travaux (34) selon la revendication précédente, comprenant également un système de récupération des boues, par exemple un bac de décantation (38), montés en aval des moyens de récupération (30, 32).

13. Procédé de forage, sous circulation de fluide, dans un sol recouvert d'une couche poreuse, par exemple une couche de ballast, dans lequel :
- on entraîne en rotation une tige de forage (18), et
- on injecte un fluide de forage à travers la tige de forage (18), de préférence pendant la rotation de la tige de forage (18),
dans lequel, durant une première étape, :
- on insère, à travers la couche poreuse, un tube de protection (22) s'étendant autour de la tige de forage (18) et laissant un espace tubulaire intercalaire (29) entre la tige de forage (18) et le tube de protection (22), et
- on aspire, depuis l'extrémité supérieure du tube de protection (22), le fluide de forage issu de la tige de forage (18), présent à l'extrémité inférieure du tube de protection (22) et remontant, via ledit espace tubulaire intercalaire (29), lors de l'insertion du tube de protection (22) à travers la couche poreuse.

14. Procédé de forage selon la revendication précédente, dans lequel, durant une deuxième étape, lorsque le tube de protection (22) est positionné à travers la couche poreuse, on laisse en place le tube de protection (22) et on évacue le fluide de forage issu de la tige de forage (218) et ressortant par l'extrémité supérieure du tube de protection (22), via ledit espace tubulaire intercalaire (29).

15. Procédé selon la revendication 14, dans lequel durant la première étape, on entraîne le tube de protection (22) en même temps qu'une première partie de tige de forage (18) équipée, à son extrémité, d'un outil (28), puis, durant la deuxième étape, on assemble une deuxième partie de tige de forage à la première partie de tige de forage et on entraîne les deux parties de tige de forage (18) en rotation tout en injectant un fluide de forage à travers et en évacuant le fluide ressortant par l'extrémité supérieure du tube de protection (22), via ledit espace tubulaire intercalaire (29).

## Patentansprüche

1. Maschine (1) zum Aufbohren unter Fluidzirkulation eines mit einer porösen Schicht (P), zum Beispiel einer Schotterschicht, bedeckten Bodens (S), wobei die Maschine (1) umfasst:
- einen Antriebskopf (14) zum drehbaren Antreiben eines Bohrgestänges (18), und
- Mittel zur Zirkulation eines Bohrfluids, die dazu ausgestaltet sind, ein Bohrfluid durch das Bohrgestänge (18) einzuspritzen,
wobei die Maschine (1) ferner dazu ausgestaltet ist, durch die poröse Schicht (P) ein Schutzrohr (22) einzuführen, das sich um das Bohrgestänge (18) erstreckt und einen rohrförmigen Zwischenraum (29) zwischen dem Bohrgestänge (18) und dem Schutzrohr (22) lässt, und wobei die Maschine (1) ferner erste Mittel zur Rückgewinnung (30) des Bohrfluids umfasst, die dazu ausgestaltet sind, bei der Einführung des Schutzrohrs (22) durch die poröse Schicht (P) das von dem Bohrgestänge (18) stammende und am unteren Ende des Schutzrohrs (22) vorhandene Bohrfluid ausgehend von dem oberen Ende des Schutzrohrs (22) anzusaugen.

2. Maschine (1) nach Anspruch 1, wobei die ersten Mittel (30) zur Rückgewinnung des Bohrfluids dazu ausgestaltet sind, bei der Einführung des Schutzrohrs (22) durch die poröse Schicht (P) das von dem Bohrgestänge (18) stammende, am unteren Ende des Schutzrohrs (22) vorhandene und über den rohrförmigen Zwischenraum (29) aufsteigende Bohrfluid ausgehend von dem oberen Ende des Schutzrohrs (22) anzusaugen.

3. Maschine (1) nach Anspruch 1 oder 2, die ferner zweite Mittel (32) zur Rückgewinnung des Bohrfluids umfasst, wobei die zweiten Rückgewinnungsmittel (32) dazu ausgestaltet sind, das von dem Bohrgestänge (18) stammende und durch das obere Ende des Schutzrohrs (22) austretende Bohrfluid über den rohrförmigen Zwischenraum (29) abzuleiten, wenn das Schutzrohr (22) durch die poröse Schicht (P) positioniert ist.

4. Maschine (1) nach Anspruch 3, wobei das erste und das zweite Rückgewinnungsmittel (30, 32) eine gemeinsame Pumpe und ein Verbindungsmittel umfassen, das dazu ausgestaltet ist, bei der Einführung des Schutzrohrs (22) durch die poröse Schicht (P) die gemeinsame Pumpe mit den ersten Rückgewinnungsmitteln (30) zu verbinden und die gemeinsame Pumpe mit den zweiten Rückgewinnungsmitteln (32) zu verbinden, wenn das Schutzrohr (22) durch die poröse Schicht (P) positioniert ist.

5. Maschine nach Anspruch 3 oder 4, wobei die zweiten Rückgewinnungsmittel dazu ausgestaltet sind, an dem oberen Ende des Schutzrohrs positioniert zu sein, wenn das Schutzrohr durch die poröse Schicht positioniert ist, wobei die zweiten Rückgewinnungsmittel einen Behälter, vorzugsweise in der Form eines Kranzes, in den das aus dem Schutzrohr austretende Bohrfluid sich ergießt, und eine, vorzugsweise kreisförmige, Umfangsdichtung umfassen, die eine Dichtung zwischen dem Behälter und der Außenwand des Schutzrohrs erzeugt.

6. Maschine (1) nach Anspruch 5, wobei die Umfangsdichtung eine aufblasbare Dichtung ist.

7. Maschine (1) nach einem der Ansprüche 1 bis 6, wobei der Antriebskopf (14) dazu ausgestaltet ist, bei der Einführung des Schutzrohrs (22) durch die poröse Schicht (P) auch das Schutzrohr (22), vorzugsweise gleichzeitig mit dem Bohrkopf (18), drehbar anzutreiben.

8. Maschine (1) nach Anspruch 7, wobei der Antriebskopf (14) Mittel (16) zur Montage des Bohrgestänges (18), die einen ersten bestimmten Durchmesser aufweisen, und Mittel (20) zur Montage des Schutzrohrs (22) umfasst, die einen zweiten bestimmten Durchmesser aufweisen, der größer als der erste bestimmte Durchmesser ist.

9. Maschine (1) nach Anspruch 8, wobei die ersten Mittel (30) zur Rückgewinnung des Fluids an dem Antriebskopf (14), zum Beispiel über den Mitteln (20) zur Montage des Schutzrohrs (22), montiert sind.

10. Bauzug (34), der eine Maschine (1) zum Aufbohren eines mit einer porösen Schicht (P) bedeckten Bodens (S) nach einem der Ansprüche 1 bis 9 umfasst.

11. Bauzug (34) nach dem vorhergehenden Anspruch, der Mittel zur Zufuhr eines Bohrfluids, die mit dem Antriebskopf (14) verbunden sind, Mittel (36) zum Ansaugen des Bohrfluids, die dazu ausgestaltet sind, mit den Rückgewinnungsmitteln (30, 32) verbunden zu sein, und Mittel zur Bereitstellung eines Zementbreis umfassen, die dazu ausgestaltet sind, mit dem Antriebskopf (14) verbunden zu sein.

12. Bauzug (34) nach dem vorhergehenden Anspruch, der ferner ein System zur Rückgewinnung der Schlämme, zum Beispiel ein Absetzbecken (38), umfasst, die den Rückgewinnungsmitteln (30, 32) nachgeschaltet montiert sind.

13. Verfahren zum Anbohren unter Fluidzirkulation eines mit einer porösen Schicht, zum Beispiel einer Schotterschicht, bedeckten Bodens, wobei:
- ein Bohrgestänge (18) drehbar angetrieben wird, und
- ein Bohrfluid durch das Bohrgestänge (18), vorzugsweise während der Drehung des Bohrgestänges (18), eingespritzt wird,
wobei während eines ersten Schritts:
- durch die poröse Schicht ein Schutzrohr (22) eingeführt wird, das sich um das Bohrgestänge (18) erstreckt und einen rohrförmigen Zwischenraum (29) zwischen dem Bohrgestänge (18) und dem Schutzrohr (22) lässt, und
- ausgehend von dem oberen Ende des Schutzrohrs (22) das von dem Bohrgestänge (18) stammende, am unteren Ende des Schutzrohrs (22) vorhandene und über den rohrförmigen Zwischenraum (29) aufsteigende Bohrfluid bei der Einführung des Schutzrohrs (22) durch die poröse Schicht angesaugt wird.

14. Bohrverfahren nach dem vorhergehenden Anspruch, wobei während eines zweiten Schritts, wenn das Schutzrohr (22) durch die poröse Schicht positioniert wird, das Schutzrohr (22) an Ort und Stelle gelassen wird und das von dem Bohrgestänge (218) stammende und durch das obere Ende des Schutzrohrs (22) über den rohrförmigen Zwischenraum (29) austretende Fluid abgeleitet wird.

15. Verfahren nach Anspruch 14, wobei während des ersten Schritts das Schutzrohr (22) gleichzeitig mit einem ersten Teil des Bohrgestänges, das an seinem Ende mit einem Werkzeug (28) ausgestattet ist, angetrieben wird und dann während des zweiten Schritts ein zweiter Teil des Bohrgestänges mit dem ersten Teil des Bohrgestänges zusammengebaut und die zwei Teile des Bohrgestänges (18) drehbar angetrieben werden und dabei ein Bohrfluid durch das obere Ende des Schutzrohrs (22) eingespritzt wird und das daraus austretende Fluid über den rohrförmigen Zwischenraum (29) abgeleitet wird.

## Claims

1. A machine for drilling (1), under fluid circulation, a ground (S) covered with a porous layer (P), for example a ballast layer, wherein the machine (1) includes:
- a drive head (14) for driving in rotation a drill pipe (18), and
- means for circulating a drilling fluid configured to inject a drilling fluid through the drill pipe (18),
wherein the machine (1) is also configured to insert, through the porous layer (P), a protection tube (22) extending around the drill pipe (18) and leaving a tubular interspace (29) between the drill pipe (18) and the protection tube (22), and wherein the machine (1) also comprises first means (30) for recovering the drilling fluid configured, upon insertion of the protection tube (22) through the porous layer (P), to draw, from the upper end of the protection tube (22), the drilling fluid coming from the drill pipe (18) and present at the lower end of the protection tube (22).

2. The machine (1) according to claim 1, wherein the first drilling fluid recovery means (30) are configured, upon insertion of the protection tube (22) through the porous layer (P), to draw, from the upper end of the protection tube (22), the drilling fluid coming from the drill pipe (18), present at the lower end of the protection tube (22) and traveling back via said tubular interspace (29).

3. The machine (1) according to claim 1 or 2, also comprising second means (32) for recovering the drilling fluid, the second recovery means (32) being configured to discharge the drilling fluid coming from the drill pipe (18) and exiting through the upper end of the protection tube (22), via said tubular interspace (29), when the protection tube (22) is positioned through the porous layer (P).

4. The machine (1) according to claim 3, wherein the first and second recovery means (30, 32) include a common pump and a connection means configured to connect the common pump to the first recovery means (30) upon insertion of the protection tube (22) through the porous layer (P), and to connect the common pump to the second recovery means (32) when the protection tube (22) is positioned through the porous layer (P).

5. The machine according to claim 3 or 4, wherein the second recovery means is configured to be positioned at the upper end of the protection tube when the protection tube is positioned through the porous layer, the second recovery means including a preferably ring-shaped reservoir, wherein the drilling fluid exiting the protection tube is poured, and a preferably circular peripheral seal creating a seal between the reservoir and the external wall of the protection tube.

6. The machine (1) according to claim 5, wherein the peripheral seal is an inflatable seal.

7. The machine (1) according to any of claims 1 to 6, wherein the drive head (14) is configured to also drive in rotation the protection tube (22), preferably at the same time as the drill pipe (18), upon insertion of the protection tube (22) through the porous layer (P).

8. The machine (1) according to claim 7, wherein the drive head (14) includes means (16) for mounting the drill pipe (18), having a first determined diameter, and means (20) for mounting the protection tube (22), having a second determined diameter greater than the first determined diameter.

9. The machine (1) according to claim 8, wherein the first means (30) for recovering the fluid are mounted on the drive head (14), for example above the protection tube (22) mounting means (20).

10. A work train (34) comprising a machine (1) for drilling a ground (S) covered with a porous layer (P) according to any of claims 1 to 9.

11. The work train (34) according to the preceding claim, comprising means for supplying a drilling fluid connected to the drive head (14), means for drawing the drilling fluid (36) configured to be connected to the recovery means (30, 32), and means for providing a cement grout configured to be connected to the drive head (14).

12. The work train (34) according to the preceding claim, also comprising a sludge recovery system, for example a settling tank (38), mounted downstream of the recovery means (30, 32).

13. A method for drilling, under fluid circulation, a ground covered with a porous layer, for example a ballast layer, wherein
- a drill pipe (18) is driven in rotation, and
- a drilling fluid is injected through the drill pipe (18), preferably during the rotation of the drill pipe (18),
wherein, during a first step:
- a protection tube (22) extending around the drill pipe (18) and leaving a tubular interspace (29) between the drill pipe (18) and the protection tube (22) is inserted through the porous layer, and
- the drilling fluid coming from the drill pipe (18), present at the lower end of the protection tube (22) and traveling back via said tubular interspace (29), is drawn from the upper end of the protection tube (22), upon insertion of the protection tube (22) through the porous layer.

14. The drilling method according to the preceding claim, wherein, during a second step, when the protection tube (22) is positioned through the porous layer, the protection tube (22) is left in place and the drilling fluid coming from the drill pipe (218) and exiting through the upper end of the protection tube (22) via said tubular interspace (29) is discharged.

15. The drilling method according to claim 14, wherein during the first step, the protection tube (22) is driven at the same time as a first part of the drill pipe (18) equipped, at its end, with a tool (28), then, during the second step, a second drill pipe part is assembled to the first drill pipe part and the two drill pipe parts (18) are driven in rotation while injecting a drilling fluid therethrough and discharging the fluid exiting through the upper end of the protection tube (22), via said tubular interspace (29).
